# EUROPÄISCHE PATENTSCHRIFT

(11) **EP 0 774 033 B1**
(45) Veröffentlichungstag und Bekanntmachung des Hinweises auf die Patenterteilung: **25.11.1998**
(21) Anmeldenummer: 95928465.4
(22) Anmeldetag: 26.07.1995
(51) Int. Cl.: E05B 47/00

(54) **AUS SCHLOSS UND SCHLÜSSEL BESTEHENDE SCHLIESSEINRICHTUNG**
LOCKING DEVICE INCLUDING A LOCK WITH KEY
SYSTEME DE FERMETURE COMPRENANT UNE SERRURE ET UNE CLEF

(30) Priorität: 01.08.1994 DE 4427197
(43) Veröffentlichungstag der Anmeldung: 21.05.1997
(73) Patentinhaber: Schulte-Schlagbaum Aktiengesellschaft, D-42553 Velbert (DE)
(72) Erfinder: Eisermann, Armin, 42551 Velbert (DE)
(74) Vertreter: Grundmann, Dirk, Dr.
(86) Internationale Anmeldenummer: EP9502948
(87) Internationale Veröffentlichungsnummer: WO9604444

(56) Entgegenhaltungen:
- WO-A-91/10798
- WO-A-92/06264
- US-A- 3 234 768

## Beschreibung

Die Erfindung bezieht sich auf eine aus Schloß und Schlüssel bestehende Schließeinrichtung, bei welcher der in einen Kanal einschiebbare Schlüssel mit Codierungen ausgestattet ist zur Einordnung von Zuhaltungen eines im Schloß beweglich angeordneten Zuhaltungsträgers, dessen Beweglichkeit durch Einordnung der Zuhaltungen freizugeben ist, wobei die Zuhaltungen in unterschiedlich positionierten Taschen des Zuhaltungsträgers verlagerbar angeordnet sind.

Eine Schließeinrichtung der in Rede stehenden Art ist beispielsweise bekannt aus der US-PS 3 234 768, wobei der Zuhaltungsträger als in einem Zylindergehäuse drehbar angeordneter Zylinderkern ausgestaltet ist. In diesem befinden sich, in Längsrichtung des Zylinderkerns gesehen, reihenförmig angeordnete Zuhaltungen in Form von Kernstiften, welche mit abgefederten Gehäusestiften zusammenwirken. Zwischen der dem Schlüsseleinsteckende benachbarten Zuhaltung und dem Gehäusestift ist eine zeitweilige Zuhaltung in Form einer Kugel vorgesehen, so daß das Schloß zum Beispiel in der Bauphase mittels eines zeitweiligen Schlüssels betätigbar ist. Kreuzend zur Stiftbohrung der ersten Zuhaltung ist im Gehäuse eine Querbohrung vorgesehen. Durch Einschub eines Besitzerschlüssels, der für diese erste Zuhaltung eine abweichend gestaltete Codierung in Form einer Schließkerbe aufweist, wird die Zuhaltung mit der zeitweiligen Zuhaltung und dem Gehäusestift so verschoben, daß die zeitweilige Zuhaltung auf Höhe der Querbohrung des Gehäuses liegt. Bei einer dann folgenden Schließdrehung wird über den abgefederten Gehäusestift die zeitweilige Zuhaltung durch die Querbohrung hinausgedrängt. Das Schloß läßt sich dann ausschließlich nur noch mittels des Besitzerschlüssels schließen. Wird der zeitweilige Schlüssel verwendet, vermag er die erste Zuhaltung nicht ordnungsgemäß zu verlagern, so daß die Sperrstellung des Zylinderkerns nicht aufgehoben wird.

Dem Gegenstand der Erfindung liegt die Aufgabe zugrunde, eine Schließeinrichtung der in Rede stehenden Art in herstellungstechnisch einfacher Weise so auszugestalten, daß eine Änderung der Schließung mittels normal gestalteter Zuhaltungen ermöglicht ist.

Gelöst wird diese Aufgabe bei einer Schließeinrichtung mit den Merkmalen des Anspruches 1, wobei darauf abgestellt ist, daß mindestens eine Tasche in Verbindung steht mit einem Ergänzungsfreiraum des ins Schloß eingebauten Zuhaltungsträgers zur wahlweisen Bestückung der Tasche mit einer Zuhaltung.

Zufolge derartiger Ausgestaltung ist eine Schließeinrichtung der in Rede stehenden Art angegeben, welche sich durch einen erhöhten Sicherheitswert auszeichnet. Während der Bauphase kann die Schließeinrichtung mittels eines zeitweiligen Schlüssels betätigt werden, von dem eine Grundbestückung von im Zuhaltungsträger befindlicher Zuhaltungen vorschriftsmäßig eingeordnet wird. Bei Einsatz der Schließeinrichtung in einer Schließanlage bzw. Wohnanlage können dann sämtliche Schließeinrichtungen von einem zeitweiligen Schlüssel geschlossen werden. Nach Beendigung der Bauphase erlaubt der Ergänzungsfreiraum eine Überführung der Zuhaltung in die Tasche nach einem vorgegebenen Schließplan. Es kann mehreren Taschen ein gemeinsamer Ergänzungsfreiraum zugeordnet werden. Möglich ist es aber auch, mehrere Taschen mit je einem Ergänzungsfreiraum korrespondieren zu lassen. Nach Änderung der Codierung ist der zeitweilige Schlüssel nicht mehr geeignet, die Schließeinrichtung zu betätigen, da sämtliche Zuhaltungen durch diesen nicht mehr eingeordnet werden. Gegebenenfalls ist es auch möglich, die Schließung einer Schließeinrichtung nachträglich zu verändern, und zwar durch Entnehmen entsprechender Zuhaltungen über den Ergänzungsfreiraum. Anschließend sind die Taschen wahlweise zu bestükken, wobei die Bestückung von der ursprünglichen abweichen muß, um den zuvor benutzten Schlüssel auszusperren.

Eine Möglichkeit, den erfindungsgemäßen Gedanken zu verwirklichen, besteht darin, daß der Zuhaltungsträger einen kanalartigen, zu mehreren Taschen hin führenden Ergänzungsfreiraum besitzt. Zum Beispiel können einige Taschen bereits mit Zuhaltungen versehen sein, die durch Umverlagerung zu einer geänderten Schließcodierung führen. Auch in einem solchen Falle wird der vorher benutzte Schlüssel unwirksam.

Alternativ ist es möglich, daß der kanalartige Ergänzungsfreiraum nach außen hin offen ist. Mehrere Zuhaltungen lassen sich zwecks Änderung der Schließcodierung nacheinander in den kanalartigen Ergänzungsfreiraum und von dort in die betreffenden, dem Schließplan entsprechenden Taschen einbringen. Anschließend vermag der zuvor benutzte Schlüssel nicht mehr, die Schließeinrichtung zu betätigen.

Eine vorteilhafte Weiterbildung besteht darin, daß die Mündungsöffnung des kanalartigen Ergänzungsfreiraumes durch ein Füllstück verschließbar ist. Nach Bestückung der entsprechenden, zu dem kanalartigen Ergänzungsfreiraum hin offenen Taschen ist das Füllstück einzusetzen. Ergänzungsfreiraum und Füllstück sind so aufeinander abgestimmt, daß letzteres unbefugterweise nicht entnommen werden kann. Es erweist sich dabei als günstig, daß das Füllstück in dem kanalartigen Ergänzungsfreiraum verlagerbar ist unter Verschließen der Taschen. Somit erfüllt das Füllstück eine Doppelfunktion: Einerseits verschließt es die Mündungsöffnung und andererseits noch die Taschen, so daß die Zuhaltungen nicht aus den Taschen in den kanalartigen Ergänzungsfreiraum wandern können.

Das Einbringen der Zuhaltungen in die betreffenden Taschen ist dadurch vereinfacht, daß die Taschen zu gegenüberliegenden Seiten des kanalartigen Ergänzungsfreiraumes angeordnet und offen sind. Nach Einschub der Zuhaltung um ein bestimmtes Maß kann diese nur in die ihr zugeordnete Tasche eintreten.

Weiterhin ist hervorzuheben, daß die Beweglichkeit der Zuhaltung quer zur Erstreckungsrichtung des kanalartigen Ergänzungsfreiraumes liegt. Nach Verschließen der Taschen durch das in den Ergänzungsfreiraum eingebrachte Füllstück ist die Beweglichkeit der Zuhaltung gewährleistet.

Eine Möglichkeit der Ausbildung des kanalartigen Ergänzungsfreiraumes besteht darin, eine geradlinige Erstreckung desselben vorzusehen. Dies erweist sich herstellungstechnisch als günstige Maßnahme. Auch ist ein einfach zu gestaltendes Füllstück einsetzbar.

Die Zahl der möglichen Schließungen läßt sich dadurch erhöhen, mehrere benachbarte kanalartige Ergänzungsfreiräume in dem Zuhaltungsträger vorzusehen.

Beschickungstechnische Vorteile ergeben sich dadurch, daß benachbarte kanalartige Ergänzungsfreiräume parallel zueinander verlaufen und zur gleichen Seite hin offen sind.

Der erfindungsgemäße Gedanke läßt sich auch bei solchen Schließeinrichtungen verwirklichen, die ein oder mehrere nebeneinander angeordnete, von unterschiedlichen Schlüsseln verschiebliche Zuhaltungsträger aufweisen. Bei Einsatz einer solchen Schließeinrichtung in Hauptschlüsselanlagen kann man daher nicht anhand der untergeordneten Schlüssel die Schließungscodierung des übergeordneten Schlüssels ermitteln.

Bei einer solchen Version bietet sich die Maßnahme an, daß nur einer der Zuhaltungsträger mit einem oder mehreren Ergänzungsfreiräumen ausgestattet ist. Vorzugsweise wird der von dem übergeordneten Schlüssel zu betätigende Zuhaltungsträger mit einem oder mehreren kanalartigen Ergänzungsfreiräumen ausgestattet. In der Bauphase kann die Schließeinrichtung mit beiden Schlüsseln betätigt werden. Bei Verwendung des einen Schlüssels wird der keinen Ergänzungsfreiraum besitzende Zuhaltungsträger bewegt. Wird der andere Schlüssel eingesetzt, so verlagert er den den Ergänzungsfreiraum aufweisenden Zuhaltungsträger. Letzterer kann mit einer Grundbestückung von Zuhaltungen versehen sein. Die endgültige Schließung wird dann durch Bestückung der vom Ergänzungsfreiraum ausgehenden Taschen herbeigeführt. Anschließend ist ein angepaßter Schlüssel zu verwenden.

Alternativ ist es möglich, daß die Zuhaltungen aus Magnetstiften bestehen und der bereichsweise magnetisierte Schlüssel in flächige Überdeckung zum Zuhaltungsträger einschiebbar ist. Durch den bereichsweise magnetisierten Schlüssel werden die Magnetstifte von den Magnetfeldern des Schlüssels so verlagert, daß sie Löcher einer Sperrplatte verlassen und demgemäß die Verlagerung des als Schieber gestalteten Zuhaltungsträgers mittels des Schlüssels zulassen. Ein Teil der einzuordnenden Magnetstifte befindet sich dabei in den vom kanalartigen Ergänzungsfreiraum ausgehenden Taschen.

Das Einbringen der Magnetstifte in die Taschen ist dadurch erleichtert, daß gegenüberliegende Taschen des kanalartigen Ergänzungsfreiraumes versetzt zueinander liegen.

Der Sicherheitswert der Schließeinrichtung ist dadurch erhöhbar, daß die Mündungsöffnung nur bei in Freigabestellung verlagertem Zuhaltungsträger zugänglich ist. Die eine Grundbestückung darstellende Anzahl von Zuhaltungen muß vor Einbringen der Zuhaltungen in den Zuhaltungsträger vom Schlüssel eingeordnet werden, so daß der Zuhaltungsträger verlagerbar ist. Erst in dieser Stellung ist die Mündungsöffnung freigegeben zum Hineinbewegen der entsprechenden Zuhaltungsstifte.

Bei der zuletzt erwähnten Version bringt es bei einer magnetisch arbeitenden Schließeinrichtung Vorteile, daß der kanalartige Ergänzungsfreiraum ab dem Mündungsöffnungsbereich gebogen verläuft. Die einzubringenden Zuhaltungsstifte können dann unter Verwendung eines entsprechenden Einschubwerkzeuges sozusagen um die Ecke gelenkt werden, um danach in die entsprechenden Taschen einzutauchen.

Eine weitere Alternative besteht darin, daß der Ergänzungsfreiraum als der Schlüsseleinschubrichtung zugekehrte dreieckförmige Kammer gestaltet ist mit in Richtung der Tasche schräg abfallender Basis. Als Einbringelement dient dann der Schlüssel. Dieser transportiert die Zuhaltung bis in den Bereich des dreieckförmigen Kammer-Ergänzungsfreiraumes. Die Kammer erlaubt dann das Eintreten der Zuhaltung in die Tasche.

Optimiert wird die vorgenannte Bauform durch in Schlüsseleinschubrichtung hintereinander angeordnete Kammer-Ergänzungsfreiräume unterschiedlicher Breite derart, daß die Kammerbreite zum schlüsseleinsteckseitigen Ende des Schlosses hin abnimmt. Damit ist sichergestellt, daß Zuhaltungen bestimmter Breite nur in die breitenangepaßten Taschen gelangen können.

Das Verfahren zur Codierung eines Schlosses gemäß Anspruch 1 zeichnet sich dadurch aus, daß aus dem Ergänzungsfreiraum ein magnetisch codierter Stift bis in die mit dem Ergänzungsfreiraum in Verbindung stehende Tasche verlagert wird. Die Zuhaltung kann sich dabei schon vorher in dem Ergänzungsfreiraum befinden. Durch Umverlagerung der Zuhaltung in die mit diesem korrespondierende Tasche ändert sich einhergehend die Schließung des Schlosses. Es bietet sich jedoch auch die Möglichkeit an, die Zuhaltung über ein Werkzeug in den Ergänzungsfreiraum zu transportieren, von wo aus die Zuhaltung in die entsprechende Tasche überführt wird.

Verfahrenstechnisch ist es günstig, daß durch die Mündung eines kanalartigen Ergänzungsfreiraumes mindestens ein magnetisch codierter Stift in den Freiraum bis auf eine bestimmte Tiefe eingeschoben und von dort mittels Magnetkraft aus dem Ergänzungsfreiraum in die Tasche überführt wird.

Die praktische Umsetzung dieses Verfahrens ist dadurch verwirklicht, daß die Magnetkraft zur Überführung des Zuhaltungsstiftes aus dem magnetischen Codierungsfeld des Schlüssels oder Pseudoschlüssels resultiert. Der bis auf die entsprechende Tiefe eingeschobene Zuhaltungsstift wird von dem magnetischen Codierungsfeld in die bestimmungsgemäße Position in die Tasche hineingezogen.

Sodann ist ein vorteilhaftes verfahrenstechnisches Merkmal darin zu sehen, ein den Magnetstift fassendes und quer zum kanalartigen Ergänzungsfreiraum in der Tasche verlagerndes Einbringwerkzeug einzusetzen. Dieses erzeugt einerseits eine Einschubkomponente und andererseits eine quergerichtete Kraft, um den Magnetstift in die betreffende Tasche hineinzulenken.

Schließlich ist es verfahrenstechnisch noch von Vorteil, daß die in einer Aussparung des Schlüssels einliegende Zuhaltung bei Schlüsseleinschub bis zum dreieckförmigenKammer-Ergänzungsfreiraumtransportiertund von dort über die schräg abfallende Basis in die Tasche geleitet wird.

Nachstehend werden mehrere Ausführungsbeispiele der Erfindung und und das erfindungsgemäße Verfahren anhand der Zeichnungen erläutert. Es zeigt
- Fig. 1: eine mit einem erfindungsgemäß gestalteten Schloß versehene Tür, und zwar Richtung des des Türfalzes gesehen,
- Fig. 2: eine Draufsicht auf das Schloß mit zwei ihm zugeordneten Schlüsseln in in Form von bereichsweise magnetisierten Schlüsselkarten,
- Fig. 3: eine Draufsicht auf das Schloßgehäuse bei abgenommener Schloßdecke mit Blick auf beide nebeneinanderliegende Zuhaltungsträger, von denen der größere eine Grundbestückung von Magnetstiften aufweist, vor Einschub des einen kartenartigen Schlüssels, betreffend die erste Ausführungsform,
- Fig. 4: die Folgedarstellung der Fig. 3, und zwar bei von der Schlüsselkarte verlagertem, Ergänzungskanäle aufweisendem Zuhaltungsträger,
- Fig. 5: eine der Fig. 3 entsprechende Darstellung, wobei mittels der anderen Schlüsselkarte der grundrißkleinere Zuhaltungsträger verschoben ist,
- Fig. 6: eine Darstellung gemäß Fig. 3, und zwar vor Einbringen der Magnetstifte in die zum Ergänzungsfreiraum hin offenen Taschen,
- Fig. 7: die Folgedarstellung der Fig. 6, wobei die Magnetstifte in die mit den Ergänzungsfreiräumen korrespondierenden Taschen eingebracht worden sind mit die Taschen verschließenden, von den Ergänzungsfreiräumen aufgenommenen Füllstücken,
- Fig. 8: einen Längsschnitt durch das Schloß in der Sperrstellung,
- Fig. 9: den Längsschnitt wie Fig. 8, wobei abweichend die Schlüsselkarte eingeschoben ist unter Verlagerung des die Ergänzungsfreiräume aufweisenden Zuhaltungsträgers,
- Fig. 10: eine abweichend gestaltete Ausführungsform, bei welcher die Mündungsöffnung des Ergänzungsfreiraumes bei vorverlagertem Zuhaltungsträger mit einer Einschuböffnung des Schloßgehäuses fluchtet,
- Fig. 11: die dritte Ausführungsform bei abgenommener Schloßdecke mit Blick auf die Zuhaltungsträger, von denen der eine zwei reihenförmig hintereinander angeordnete, in Taschen mündende Kammer-Ergänzungsfreiräume unterschiedlicher Breite besitzt,
- Fig. 12: in stark vergrößerter Darstellung einen teilweisen Längsschnitt durch den Zuhaltungsträger mit eingeschobenem Schlüssel, welcher während seines Einschubes einen Magnetstift in Richtung des Kammer-Ergänzungsfreiraumes transportiert,
- Fig. 13: die der Fig. 12 entsprechende Darstellung, wobei der Magnet stift in den Kammer-Ergänzungsfreiraum getreten ist und von dort zur Tasche gelangt, und
- Fig. 14: die vierte Ausführungsform mit Blick auf die in dem Schloßgehäuse nebeneinander angeordneten Zuhaltungsträger vor Umverlagerung der von Taschen aufgenommenen Magnetstifte.

Die als Ganzes mit der Ziffer 1 versehene Schließeinrichtung besitzt ein an einer Tür 2 - beispielsweise eine Hotelzimmertür - festgelegtes Schloß 3. Letzteres weist einen türaußenseitig angeordneten Schloßkasten 4 rechteckigen Grundrisses auf, welcher an seinem einen Ende eine frei drehende Außendrehhandhabe 5 lagert. Mit deren Hilfe kann nur bei Einschub einer passenden Schlüsselkarte und verlagertem Zuhaltungsträger eine Falle 6 zurückgezogen werden. Eine auf der Innenseite der Tür 2 angeordnete Innendrehhandhabe 7 dagegen ist direkt mit der Falle 6 gekuppelt, so daß von dieser Seite der Tür 2 stets eine Türöffnung erfolgen kann.

Der Schloßkasten 4 ist an dem der Außendrehhandhabe 5 gegenüberliegenden Ende mit einem Einsteckschlitz 8 für in Form von Karten ausgestaltete Schlüssel 9, 10 versehen. Jeder dieser Schlüssel 9, 10 besitzt Codierungen nur auf einer Teilfläche in Form von außen nicht sichtbaren Magnetisierungspunkten (Codierungsfelder).

Der Schloßkasten 4 nimmt ein mehrteiliges Schloßgehäuse 11 auf, welches aus einem Bodenteil 12, einem Mittelteil 13 und einem Deckelteil 14 besteht. Mittels nicht näher veranschaulichter Schrauben sind diese drei Teile zu einer Einheit zusammengefügt. Während für das Mittelteil 13 Spritzguß verwendet ist, bestehen das Bodenteil 12 und das Deckelteil 14 aus Kunststoff.

Zwischen dem Deckelteil 14 und dem Mittelteil 13 sind zwei Schließwerke bildende, parallel nebeneinanderliegende Zuhaltungsträger 15, 16 geführt. Letztere sind als Schieber gestaltet und in Längsrichtung des Schloßgehäuses 11 verlagerbar. Der Zuhaltungsträger 16 ist etwa doppelt so breit gestaltet wie der Zuhaltungsträger 15. Mit ihrer einen Breitseite liegen die Zuhaltungsträger 15, 16 auf dem Mittelteil 13 auf. Die gegenüberliegende Führungsfläche bildet eine Sperrplatte 17, die unverrückbar vom Deckelteil 14 aufgenommen ist. Löcher 18 der Sperrplatte 17 fluchten in der in Fig. 8 veranschaulichten Sperrstellung des Schlosses mit Taschen 19, 19' der Zuhaltungsträger 15, 16. In den Taschen 19 liegen Magnetstifte 20 ein. Es ist nicht notwendig, in jeder Tasche 19, 19' einen Magnetstift 20 vorzusehen, da sich die Anzahl, die Lage und die Polarität der Magnetstifte 20 nach der jeweiligen Öffnungscode-Kombination des Schlosses 3 richtet.

Auf der anderen Seite der Sperrplatte 17 befindet sich ein beispielsweise aus Kupfer oder Messing bestehendes Leitblech 21, dem eine Ankerplatte 22 gegenüberliegt. Letztere wird von sich am Deckelteil 14 abstützenden Druckfedern 23 in Richtung des Leitbleches 21 und der Sperrplatte 17 beaufschlagt. Durch die aus ferromagnetischem Material bestehende Ankerplatte 22 werden die Magnetstifte 20 angezogen, die demzufolge in entsprechende Löcher 18 der Sperrplatte 17 eintauchen. In der in Fig. 8 veranschaulichten Sperrstellung können die Zuhaltungsträger 15, 16 nicht verschoben werden, da der Eingriff der Magnetstifte 20 in die gehäusefeste Sperrplatte 17 dieses verhindert.

Beim ersten Ausführungsbeispiel nach den Fig. 1 bis 9 besitzt der flächengrößere Zuhaltungsträger 16 zwei nach außen offene, parallel und geradlinig zueinander verlaufende kanalartige Ergänzungsfreiräume 24, 25. An gegenüberliegenden Seiten jedes Ergänzungsfreiraumes 24, 25 befinden sich zu diesen hin offene Taschen 19', wobei gegenüberliegende Taschen 19' versetzt zueinander angeordnet sind. Die Ergänzungsfreiräume 24, 25 verlaufen in Verschieberichtung des Zuhaltungsträgers 16. Beide zur gleichen Seite hin offenen kanalartigen Ergänzungsfreiräume 24, 25 münden am schlüsseleinsteckseitigen Bereich des Zuhaltungsträgers 16. Die Tiefe der Ergänzungsfreiräume 24, 25 entspricht der Länge der Taschen 19'. Ferner ist die Beweglichkeit der Magnetstifte 20 quergerichtet zur Längserstreckung der Ergänzungsfreiräume 24, 25.

Die Mündungsöffnungen 24', 25' der Ergänzungsfreiräume 24, 25 sind durch Füllstücke 26, 27 verschließbar. Die Füllstücke 26, 27 sind formschlüssig von den kanalartigen Ergänzungsfreiräumen 24, 25 aufgenommen und verschließen auch die Taschen 19', ohne die Beweglichkeit der darin vorgesehenen Magnetstifte 20 zu beeinträchtigen. Beispielsweise können die Füllstücke 26, 27 im Klemmsitz eingetrieben sein, so daß unbefugterweise ein Entnehmen der Füllstücke 26, 27 nicht möglich ist. Als Material für die Füllstücke 26, 27 kann beispielsweise Kunststoff dienen.

An jedem Zuhaltungsträger 15, 16 greift je eine Rückholfeder 28 an. Den Angriffspunkt für die Rückholfeder 28 bildet ein an jedem Zuhaltungsträger 15, 16 vorgesehener Vorsprung 29, welcher einen Schlitz des Mittelteils 13 durchsetzt. Frontseitig ist der Vorsprung 29 mit einer Steuerschräge 29' versehen, welche an einer aus Federmaterial bestehenden Zunge 30' angreift. Letztere ist im Bereich des schlüsseleinschubseitigen Endes des Schloßgehäuses 11 eingespannt. Das dem Befestigungsende der Federzunge 30 gegenüberliegende Ende ist gabelförmig gestaltet und greift in eine Ringnut 31 einer innen-verzahnten Kupplungshülse 32 ein. In der entkuppelten Stellung umfaßt die Kupplungshülse 32 ein Zahnritzel 33, welches mit einem querschnittsgrößeren Bund 34 in einer Lageröffnung des Bodenteils 12 drehbar angeordnet ist. Der Bund 34 steht in drehfester Mitnahmeverbindung zum Drückerdorn 35. Dieser ist Träger der Innendrehhandhabe 7.

Der Innenverzahnung der Kupplungshülse 32 ist ein Zahnrad 36 angepaßt. Dieses fluchtet mit dem Zahnritzel 33 und trägt außenseitig die Außendrehhandhabe 5. Gemäß Fig. 8 liegt keine Kupplungsverbindung zwischen der Kupplungshülse 32 und dem Zahnrad 36 vor, so daß eine Drehung desselben mittels der Außendrehhandhabe 5 zu keiner Mitnahme des Drückerdorns 35 führt. Eine Druckfeder 37 umfaßt außenseitig die Kupplungshülse 32 und belastet diese entgegen Kupplungseingriffsrichtung.

Der bereichsweise magnetisierte Schlüssel 9 besitzt seine Codierung nur auf einer Teilfläche, welche bei eingeschobener Schlüsselkarte 9 den Magnetstiften 20 des Zuhaltungsträgers 16 gegenüberliegt. Die restliche Teilfläche ist schließungscodierungsfrei. Der codierten Teilfläche ist eine Stoßkante 9' vorgeordnet, welche bis zu einer Aussparung 38 reicht, der der schließungscodierungsfreien Teilfläche vorgeordnet ist. Der andere Schlüssel 10 beinhaltet ebenfalls zwei Teilbereiche. Der codierte Teilbereich überdeckt bei eingestecktem Schlüssel 10 den flächenkleineren Zuhaltungsträger 15. Die betreffende Stoßkante 10' beinhaltet eine ausgeschnittene Aussparung 39, welche Aussparungen 38, 39 mit Mitnehmeranschlägen 40, 41 der Zuhaltungsträger 15, 16 zusammenwirken.

Das Schloß 3 wird beispielsweise mit einer Magnetstift-Bestückung ausgeliefert, wie sie aus Fig. 3 hervorgeht. Der eine Zuhaltungsträger 15 nimmt in den entsprechenden Taschen 19 Magnetstifte 20 auf. Der andere Zuhaltungsträger 16 dagegen ist nur mit einer Grundbestückung von Magnetstiften 20 versehen. Diese erstrecken sich ausschließlich in den Taschen 19. Die übrigen Taschen 19', welche mit den kanalartigen Ergänzungfreiräumen 24, 25 korrespondieren, sind noch nicht bestückt. Auch nehmen die Ergänzungsfreiräume 24, 25 noch keine Füllstücke auf. Das Schloß kann sowohl mittels des Schlüssels 9 als auch des Schlüssels 10 betätigt werden. Fig. 4 veranschaulicht, daß der Schlüssel 9 eingeschoben ist. Seine codierte Teilfläche ordnet die Magnetstifte 20 des Zuhaltungsträgers 16 ein. Letztere verlassen die Löcher 18 der Sperrplatte 17. Die der magnetisierten Teilfläche vorgeordnete Stoßfläche 9' beaufschlagt bei weiterem Schlüsseleinschub den Mitnehmeranschlag 41 des Zuhaltungsträgers 16. Der andere Zuhaltungsträger 15 bleibt dagegen stehen. Sein Mitnehmeranschlag 40 taucht bei dieser Vorverlagerung des Schlüssels 9 in die Aussparung 38 ein. Der Zuhaltungsträger 16 beaufschlagt mit seinem Vorsprung 29 bzw. mit der daran befindlichen Steuerschräge 29' die Federzunge 30 und verschwenkt diese um ihr Einspannende. Eine Verlagerung der Federzunge 30 führt zur Stellung gemäß Fig. 9, wobei die Federzunge 30 die Kupplungshülse 32 verschiebt. Sie steht damit in Zahneingriff sowohl zum Zahnritzel 33 als auch zum Zahnrad 36, so daß eine Drehverlagerung der Außendrehhandhabe 5 zu einer Mitnahme des Drückerdorns 35 führt. In der vorverlagerten Stellung des Zuhaltungsträgers 16 tritt die Federzunge 30 in nicht näher veranschaulichte Raststellung zu diesem, so daß die Rückholfeder 28 den Zuhaltungsträger 16 nicht zurückverlagert. Dies kann erst stattfinden bei willensbetonter Abzugsbewegung des Schlüssels 9.

Bei Verwendung des Schlüssels 10 werden durch seine codierte Teilfläche die Magnetstifte 20 des flächenkleineren Zuhaltungsträgers 15 verlagert, so daß diese die Löcher 18 der Sperrplatte 17 verlassen. Mittels der Stoßkante 10' des Schlüssels 10 erfolgt dann die Vorverlagerung des Zuhaltungsträgers 15. Der andere Zuhaltungsträger 16 dagegen bleibt zurück. Dessen Mitnehmeranschlag 41 taucht in die Aussparung 39 ein, vgl. Fig. 5. Bei dieser Schließbetätigung wird ebenfalls die Kupplungshülse 32 in Kupplungsstellung zum Zahnrad 36 eingerückt.

Die Grundbestückung des Zuhaltungsträgers 16 wird in der Bauphase eines Gebäudes gewählt. Ist diese beendet, kann nach einem Schließplan die endgültige Bestückung des Zuhaltungsträgers 16 erfolgen. Hierzu werden durch die Mündungsöffnungen 24', 25' der kanalartigen Ergänzungsfreiräume 24, 25 Magnetstifte 20 bis zu einer bestimmten Tiefe eingeschoben. Die Überführung der Magnetstifte 20 in die betreffenden Taschen 19' erfolgt von dort aus mittels Magnetkraft. Beispielsweise kann diese das magnetische Codierungsfeld eines Schlüssels oder Pseudoschlüssels sein. Sind die Taschen 19' schließplanmäßig bestückt, werden die Füllstücke 26, 27 in die kanalartigen Ergänzungsfreiräume 24, 25 formschlüssig eingebracht. Sie verschließen die Taschen 19' und fluchten in eingeschobener Stellung mit der Querkante des Zuhaltungsträgers 16. Es ist ein Klemmsitz der Füllstücke 26, 27 vorgesehen, so daß sie nicht unbefugterweise herausgenommen werden können.

Die in Fig. 10 herausgestellte Variante veranschaulicht einen Zuhaltungsträger 42, der weitgehend dem Zuhaltungsträger 16 entspricht. Der andere Zuhaltungsträger 47 ist in seinem Aufbau mit dem flächenkleineren Zuhaltungsträger 15 identisch. Abweichend sind die Ergänzungsfreiräume 43, 44 gestaltet. Sie setzen sich aus einem geradlinigen Abschnitt A, A' und einem Bogenabschnitt B, B' zusammen, welch letztere in eine gemeinsame Mündungsöffnung 45 übergehen. Diese erstreckt sich im Gegensatz zu der ersten Ausführungsform an der äußeren Längsseite des Zuhaltungsträgers 42. Die Mündungsöffnung 45 fluchtet nur bei vorverlagertem Zuhaltungsträger 42 mit einer Einschuböffnung 46 des Schloßgehäuses 11, vgl. Fig. 10. Dies setzt also voraus, daß zum Bestücken des Zuhaltungsträgers 42 bzw. der von den Ergänzungsfreiräumen 43, 44 ausgehenden Taschen 19' der zugehörige Schlüssel vorhanden sein muß, um den Zuhaltungsträger 42 vorverlagern zu können in eine solche Stellung, in welcher die Mündungsöffnung 45 mit der Einschuböffnung 46 fluchtet. Nach Einbringen der Magnetstifte 20 können dann die Ergänzungsfreiräume 43, 44 von flexibel gestalteten Füllstücken verschlossen werden.

Bei beiden vorgeschilderten Versionen kann auch das Einbringen des Magnetstiftes durch ein diesen fassendes und quer zum Ergänzungsfreiraum in die Taschen 19' verlagerndes Einbringwerkzeug geschehen.

Eine weitere Variante könnte darin bestehen, daß die Ergänzungsfreiräume zur Trennfuge zwischen den beiden Zuhaltungsträgern hin offen sind. Der flächenkleinere Zuhaltungsträger könnte dann eine Einführöffnung aufweisen, die ausschließlich bei vorverlagertem flächenkleineren Zuhaltungsträger mit den Mündungsöffnungen der Ergänzungsfreiräume fluchtet. Ebenso müßte auch das Schloßgehäuse 11 eine entsprechend positionierte Einbringöffnung enthalten.

Gemäß der dritten Ausführungsform, dargestellt in den Fig. 11 bis 13 tragen gleiche Teile ebenfalls gleiche Bezugziffern. Abweichend ist der Zuhaltungsträger 42' gestaltet. Neben den im Grundriß kreisförmigen Taschen 19 zur Aufnahme von querschnittsangepaßten Magnetstiften 20 sind reihenförmig hintereinander angeordnete Taschen 48 rechteckigen Grundrisses vorgesehen. Wie aus Fig. 11 hervorgeht, haben die reihenförmig hintereinander angeordneten Taschen 48 unterschiedliche Breite derart, daß die Breite zum schlüsseleinsteckseitigen Ende des Schlosses hin abnimmt. Beim Ausführungsbeispiel sind zwei solcher Taschenreihen vorgesehen. Es könnte auch nur eine oder mehr als zwei Taschenreihen am Zuhaltungsträger 42' vorhanden sein. Jeder Tasche 48 ist, in Einschubrichtung des Schlüssels 49 gesehen, ein Ergänzungsfreiraum 50 vorgeordnet, welcher der Breite der Tasche 48 entspricht. Jeder Freiraum 50 ist als der Schlüsseleinschubrichtung zugekehrte dreieckförmige Kammer gestaltet mit in Richtung der Tasche 48 schräg abfallender Basis 51.

Die Taschen 48 können mit querschnittsangepaßten, plättchenartigen Magnetstiften 52 bestückt werden. Dies ist möglich mittels eines speziell gestalteten Schlüssels 49, welcher reihenförmig hintereinanderliegende Einlegöffnungen 53 zur Aufnahme der Magnetstifte 52 besitzt. In eingeschobener Schlüssel stellung überdecken die Einlegöffnungen 53 die Taschen 48 mit den vorgelagerten Ergänzungsfreiräumen 50. Je nach Schließplan werden die Einlegöffnungen 53 mit den plättchenartigen Magnetstiften 52 bestückt. Es erfolgt dann das Einschieben des kartenartigen Schlüssels 49 in den Einsteckschlitz des Schlosses. In vergrößerter Darstellung geht aus Fig. 12 hervor, daß noch nicht die vollendete Einschubstellung des Schlüssels 49 vorliegt. Bei weiterem Schlüsseleinschub wird die Position gemäß Fig. 13 erreicht. Der als dreieckförmige Kammer gestaltete Ergänzungsfreiraum 50 gestattet den Eintritt des Magnetstiftes 52 in die Tasche 48. Es wird dann die strichpunktierte Darstellung des Magnetstiftes gemäß Fig. 13 erreicht, in welcher die Ankerplatte 22 den Magnetstift 52 anzieht bis zur Anlage an dem Leitblech 21. Der Eintritt des Magnetstiftes 52 in den Kammer-Ergänzungsfreiraum 50 ist möglich aufgrund der entsprechenden, längsschlitzartig gestalteten Löcher 18' der Sperrplatte 17 sowie der Ausnehmungen 21' des Leitbleches 21. Damit nun der Schlüssel 49 abgezogen werden kann, bildet die einschubseitige Kante der Einlegöffnung 53 eine Aussteuerschräge 54 aus. Beim Abziehen des Schlüssels 49 beaufschlagt diese das ihr zugekehrte Ende des Magnetstiftes 52 und verlagert diesen in Einwärtsrichtung, so daß nach Schlüsselabzug der Magnetstift 52 sperrend in das Loch 18' der Sperrplatte 17 eintaucht, die Ausnehmung 21' des Leitbleches 21 durchgreift und sich an der Ankerplatte 22 abstützt. Auflaufschrägen am Schlüsseleinschubende sowie an den Magnetstiften 52 gestalten dann den Einschub des Schlüssels.

Aus Fig. 14 geht die vierte Ausführungsform hervor. Der Zuhaltungsträger 42" entspricht weitgehend dem Zuhaltungsträger gemäß der ersten Ausführungsform. Es sind in dem Zuhaltungsträger 42" ebenfalls zwei parallel nebeneinanderliegende, in Schlüsseleinschubrichtung verlaufende, kanalartige Ergänzungsfreiräume 55, 56 vorgesehen. Von diesen gehen genau wie beim ersten Ausführungsbeispiel Taschen 19' aus. Allerdings sind die kanalartigen Ergänzungsfreiräume 55, 56 an beiden Stirnenden geschlossen gestaltet. Die Magnetstifte 20 liegen schon, wie aus Fig. 14 hervorgeht, in einigen Taschen 19' ein. Die Änderung der Codierung erfolgt nun bei diesem Ausführungsbeispiel durch Umverlagerung der Magnetstifte 20, wie es zum Beispiel durch Pfeile und strichpunktierte Darstellung angegeben ist. Ferner nehmen die kanalartigen Ergänzungsfreiräume 55, 56 Füllstücke 57, 58 auf. Deren Länge entspricht in etwa der halben Länge der Ergänzungsfreiräume 55, 56. Sie beeinträchtigen nicht die Umverlagerung der Magnetstifte 20. Sind diese gemäß Schließplan in die vorbestimmten Taschen 19' eingebracht worden, können die Füllstükke 57, 58 verschoben werden, wobei sie die Taschen 19' verschließen und das Eintreten der Magnetstifte 20 in die Ergänzungsfreiräume 55, 56 verhindern. Beispielsweise kann der Zuhaltungsträger 42" Werkzeug-Einbringöffnungen 59 ausbilden. Mittels eines stiftartigen Werkzeuges ist dann die Verlagerung der Füllstücke 57, 58 möglich.

## Patentansprüche

1. Aus Schloß (3) und Schlüssel (9) bestehende Schließeinrichtung (1), bei welcher der in einen Kanal einschiebbare Schlüssel (9) mit Codierungen ausgestattet ist zur Einordnung von Zuhaltungen (20) eines im Schloß beweglich angeordneten Zuhaltungsträgers (15,16), dessen Beweglichkeit durch Einordnung der Zuhaltungen (20) freizugeben ist, wobei die Zuhaltungen (20) in unterschiedlich positionierten Taschen (19,19') des Zuhaltungsträgers verlagerbar angeordnet sind, dadurch gekennzeichnet, daß mindestens eine Tasche (19', 48) in Verbindung steht mit einem Ergänzungsfreiraum (24, 25, 43, 44, 50, 55, 56) des ins Schloß eingebauten Zuhaltungsträgers (16, 42, 42', 42") zur wahlweisen Bestückung der Tasche (19', 48) mit einer Zuhaltung (20, 52).

2. Schließeinrichtung nach Anspruch 1, dadurch gekennzeichnet, daß der Zuhaltungsträger (16, 42, 42") einen kanalartigen, zu mehreren Taschen (19') hin führenden Ergänzungsfreiraum (24, 25, 43, 44, 55, 56) besitzt.

3. Schließeinrichtung nach Anspruch 2, dadurch gekennzeichnet, daß der kanalartige Ergänzungsfreiraum (24, 25, 43, 44) nach außen hin offen ist.

4. Schließeinrichtung nach Anspruch 2 oder 3, dadurch gekennzeichnet, daß die Mündungsöffnung (24', 25') des kanalartigen Ergänzungsfreiraumes (24, 25) durch ein Füllstück (26, 27) verschließbar ist.

5. Schließeinrichtung nach Anspruch 4, dadurch gekennzeichnet, daß das Füllstück (26, 27, 57, 58) in dem kanalartigen Ergänzungsfreiraum (24, 25, 55, 56) verlagerbar ist unter Verschließen der Taschen (19').

6. Schließeinrichtung nach einem der Ansprüche 2 bis 5, dadurch gekennzeichnet, daß die Taschen (19') zu gegenüberliegenden Seiten des kanalartigen Ergänzungsfreiraumes (24, 25, 43, 44, 55, 56) angeordnet und offen sind.

7. Schließeinrichtung nach einem der vorhergehenden Ansprüche, dadurch gekennzeichnet, daß die Beweglichkeit der Zuhaltungen (20) quer zur Erstreckungsrichtung der kanalartigen Ergänzungsfreiräume (24, 25, 43, 44, 55, 56) liegt.

8. Schließeinrichtung nach einem der Ansprüche 2 bis 7, dadurch gekennzeichnet, daß der kanalartige Ergänzungsfreiraum (24, 25, 55, 56) sich geradlinig erstreckt.

9. Schließeinrichtung nach einem der vorhergehenden Ansprüche, gekennzeichnet durch mehrere benachbarte kanalartige Ergänzungsfreiräume (24, 25, 43, 44, 55, 56).

10. Schließeinrichtung nach einem der vorhergehenden Ansprüche, dadurch gekennzeichnet, daß benachbarte kanalartige Ergänzungsfreiräume (24, 25) parallel zueinander verlaufen und zur gleichen Seite hin offen sind.

11. Schließeinrichtung nach einem der vorhergehenden Ansprüche, gekennzeichnet durch einen oder mehrere nebeneinander angeordnete, von unterschiedlichen Schlüsseln (9, 10) verschiebliche Zuhaltungsträger (15, 16).

12. Schließeinrichtung nach dadurch gekennzeichnet, daß nur einer der Zuhaltungsträger (16, 42, 42', 42") mit einem oder mehreren Ergänzungsfreiräumen (24, 25, 43, 44, 50, 55, 56) ausgestattet ist.

13. Schließeinrichtung nach einem der vorhergehenden Ansprüche, dadurch gekennzeichnet, daß die Zuhaltungen aus Magnetstiften (20) bestehen und der bereichsweise magnetisierte Schlüssel (9, 10, 49) in flächige Überdeckung zum Zuhaltungsträger (15, 16, 42, 42', 42", 47) einschiebbar ist.

14. Schließeinrichtung nach einem der vorhergehenden Ansprüche, dadurch gekennzeichnet, daß gegenüberliegende Taschen (19') des kanalartigen Ergänzungsfreiraumes (24, 25, 43, 44, 55, 56) versetzt zueinander liegen.

15. Schließeinrichtung nach einem der Ansprüche 2 bis 14, dadurch gekennzeichnet, daß die Mündungsöffnung (45) nur bei in Freigabestellung verlagertem Zuhaltungsträger (42) zugänglich ist.

16. Schließeinrichtung nach einem der vorhergehenden Ansprüche, dadurch gekennzeichnet, daß der kanalartige Ergänzungsfreiraum (43, 44) ab dem Mündungsbereich (45) gebogen verläuft.

17. Schließeinrichtung nach einem der vorhergehenden Ansprüche, dadurch gekennzeichnet, daß der Ergänzungsfreiraum (50) als der Schlüsseleinschubrichtung zugekehrte dreieckförmige Kammer gestaltet ist mit in Richtung der Tasche (48) schräg abfallender Basis (51).

18. Schließeinrichtung nach einem der vorhergehenden Ansprüche, gekennzeichnet durch in Schlüsseleinschubrichtung hintereinander angeordnete Kammer-Ergänzungsfreiräume (50) unterschiedlicher Breite derart, daß die Kammerbreite zum schlüsseleinsteckseitigen Ende des Schlosses hin abnimmt.

19. Verfahren zur Codierung eines Schlosses gemäß Anspruch 1 , dadurch gekennzeichnet, daß aus dem Ergänzungsfreiraum (24, 25, 43, 44, 50, 55, 56) ein magnetisch codierter Stift (20, 52) bis in die mit dem Ergänzungsfreiraum in Verbindung stehende Tasche (19', 48) verlagert wird.

20. Verfahren zur Codierung eines Schlosses gemäß Anspruch 19, dadurch gekennzeichnet, daß durch die Mündung eines kanalartigen Ergänzungsfreiraumes (24, 25, 43, 44) mindestens ein magnetisch codierter Stift (20) in den Ergänzungsfreiraum bis auf eine bestimmte Tiefe eingeschoben und von dort mittels Magnetkraft aus dem Ergänzungsfreiraum in die Tasche (19') überführt wird.

21. Verfahren nach Anspruch 20, dadurch gekennzeichnet, daß die Magnetkraft zur Überführung des Magnetstiftes (20) aus dem magnetischen Codierungsfeld eines Schlüssels oder Pseudoschlüssels resultiert.

22. Verfahren nach Anspruch 20, gekennzeichnet durch ein den Magnetstift (20) fesselndes und quer zum kanalartigen Ergänzungsfreiraum in die Tasche (19') verlagerndes Einbringwerkzeug.

23. Verfahren nach Anspruch 19, dadurch gekennzeichnet, daß die in einer Einlegöffnung (53) des Schlüssels (49) einliegende Zuhaltung (52) bei Schlüsseleinschub bis zum dreieckförmigen Kammer-Ergänzungsfreiraum (50) transportiert und von dort über die schräg abfallende Basis (51) in die Tasche (48) geleitet wird.

## Claims

1. Locking device (1) consisting of lock (3) and key (9), in which the key (9) which can be inserted in a channel is equipped with codes for ordering tumblers (20) of a tumbler support (15, 16) which is arranged movably in the lock and of which the mobility is to be released by ordering the tumblers (20), wherein the tumblers (20) are arranged displaceably in differently positioned compartments (19, 19') of the tumbler support, characterised in that at least one compartment (19', 48) is connected to an additional free space (24, 25, 43, 44, 50, 55, 56) of the tumbler support (16, 42, 42', 42") installed in the lock for selectively providing the compartment (19', 48) with a tumbler (20, 52).

2. Locking device according to claim 1, characterised in that the tumbler support (16, 42, 42") has a channel-like additional free space (24, 25, 43, 44, 55, 56) leading to several compartments (19').

3. Locking device according to claim 2, characterised in that the channel-like additional free space (24, 25, 43, 44) opens to the outside.

4. Locking device according to claim 2 or 3, characterised in that the outlet opening (24', 25') of the channel-like additional free space (24, 25) is closable by a filler piece (26, 27).

5. Locking device according to claim 4, characterised in that the filler piece (26, 27, 57, 58) is displaceable in the channel-like additional free space (24, 25, 55, 56), closing the compartments (19').

6. Locking device according to any of claims 2 to 5, characterised in that the compartments (19') are arranged on opposite sides of the channel-like additional free space (24, 25, 43, 44, 55, 56) and open.

7. Locking device according to any of the preceding claims, characterised in that the mobility of the tumblers (20) is transverse to the direction of extent of the channel-like additional free spaces (24, 25, 43, 44, 55, 56).

8. Locking device according to any of claims 2 to 7, characterised in that the channel-like additional free space (24, 25, 55, 56) extends rectilinearly.

9. Locking device according to any of the preceding claims, characterised by several adjacent channel-like additional free spaces (24, 25, 43, 44, 55, 56).

10. Locking device according to any of the preceding claims, characterised in that adjacent channel-like additional free spaces (24, 25) run parallel to each other and open towards the same side.

11. Locking device according to any of the preceding claims, characterised by one or more tumbler supports (15, 16) arranged adjacent to each other and slidable by different keys (9, 10).

12. Locking device according to any of the preceding claims, characterised in that only one of the tumbler supports (16, 42, 42', 42") is provided with one or more additional free spaces (24, 25, 43, 44, 50, 55, 56).

13. Locking device according to any of the preceding claims, characterised in that the tumblers consist of magnetic pins (20) and the key (9, 10, 49) which is magnetised in some regions can be inserted in planar overlap with the tumbler support (15, 16, 42, 42', 42", 47).

14. Locking device according to any of the preceding claims, characterised in that opposite compartments (19') of the channel-like additional free space (24, 25, 43, 44, 55, 56) are offset from each other.

15. Locking device according to any of claims 2 to 14, characterised in that the outlet opening (45) is accessible only when the tumbler support (42) is displaced into the release position.

16. Locking device according to any of the preceding claims, characterised in that the channel-like additional free space (43, 44) is curved from the opening region (45).

17. Locking device according to any of the preceding claims, characterised in that the additional free space (50) is designed as a triangular chamber facing towards the direction of key insertion, with a base (51) descending obliquely in the direction of the compartment (48).

18. Locking device according to any of the preceding claims, characterised by additional chamber free spaces (50) of different width arranged one behind the other in the direction of key insertion, such that the chamber width decreases towards the key insertion end of the lock.

19. Method of coding a lock according to claim 1, characterised in that from the additional free space (24, 25, 43, 44, 50, 55, 56) a magnetically coded pin (20, 52) is displaced into the compartment (19', 48) connected to the additional free space.

20. Method of coding a lock according to claim 19, characterised in that through the opening of a channel-like additional free space (24, 25, 43, 44) at least one magnetically coded pin (20) is inserted in the additional free space to a given depth and from there transferred by magnetic force out of the additional free space into the compartment (19').

21. Method according to claim 20, characterised in that the magnetic force for transfer of the magnetic pin (20) results from the magnetic coding area of a key or pseudokey.

22. Method according to claim 20, characterised by an insertion tool which fixes the magnetic pin (20) and displaces it transversely to the channel-like additional free space into the compartment (19').

23. Method according to claim 19, characterised in that the tumbler (52) which lies in an insertion opening (53) of the key (49) is transported on key insertion as far as the triangular additional chamber free space (50) and guided from there over the obliquely descending base (51) into the compartment (48).

## Revendications

1. Dispositif de fermeture (1) se composant de serrure(s) (3) et de clé(s) (9), dans lequel la clé (9) apte à être insérée dans un canal est munie de codages pour l'agencement de gâchettes ou paillettes (20) d'un support de gâchettes (15, 16), monté mobile dans la serrure et dont la mobilité est autorisée par l'agencement correct des gâchettes (20) qui, elles, sont disposées mobiles dans des poches ou compartiments (19, 19') diversement positionnées du support de gâchettes, caractérisé en ce qu'au moins une poche (19', 48) se trouve reliée à un espace libre complémentaire (24, 25, 43, 44, 50, 55, 56) du support de gâchettes (16, 42, 42', 42") intégré dans la serrure, afin de permettre l'équipement volontaire de la poche (19', 48) avec une gâchette (20, 52).

2. Dispositif de fermeture selon la revendication 1, caractérisé en ce que le support de gâchettes (16, 42, 42") comporte un espace libre complémentaire (24, 25, 43, 44, 55, 56) en forme de canal et conduisant à plusieurs poches (19').

3. Dispositif de fermeture selon la revendication 2, caractérisé en ce que l'espace libre complémentaire en forme de canal (24, 25, 43, 44) est ouvert librement vers l'extérieur.

4. Dispositif de fermeture selon la revendication 2 ou 3, caractérisé en ce que l'ouverture d'embouchure (24', 25') de l'espace libre complémentaire du genre canal (24, 25) est susceptible d'être obturé par une pièce de remplissage (26, 27).

5. Dispositif de fermeture selon la revendication 4, caractérisé en ce que la pièce de remplissage (26, 27, 57, 58) est susceptible d'être déplacée dans l'espace libre complémentaire du genre canal (24, 25, 55, 56) par fermeture de la poche (19').

6. Dispositif de fermeture selon la revendication 2 à 5, caractérisé en ce que les poches (19') sont disposées et sont ouvertes vers les faces opposées de l'espace libre complémentaire du genre canal (24, 25, 43, 44, 55, 56).

7. Dispositif de fermeture selon l'une des revendication précédentes, caractérisé en ce que les gâchettes (20) se déplacent transversalement à la direction d'extension des espaces libres complémentaires du genre canal (24, 25, 43, 44, 55, 56).

8. Dispositif de fermeture selon l'une des revendications 2 à 7, caractérisé en ce que l'espace libre complémentaire du genre canal (24, 25, 55, 56) s'étend en ligne droite.

9. Dispositif de fermeture selon l'une des revendications précédentes, caractérisé en ce qu'il comporte plusieurs espaces libres complémentaires voisins du genre canal (24, 25, 43, 44, 55, 56).

10. Dispositif de fermeture selon l'une des revendications précédentes, caractérisé en ce que les espaces complémentaires voisins du genre canal (24, 25) courent parallèlement les uns aux autres et sont ouverts du même côté.

11. Dispositif de fermeture selon l'une des revendications précédentes, caractérisé en ce qu'il comporte un ou plusieurs support(s) de gâchettes (15, 16) disposés les uns à côté des autres et actionnés par des clés (9, 10) différentes.

12. Dispositif de fermeture selon l'une quelconque des revendications précédentes, caractérisé en ce que seulement l'un des supports de gâchettes (16, 42, 42', 42") est équipé d'un ou de plusieurs espace(s) libre(s) complémentaire (s) (24, 25, 43, 44, 50, 55, 56).

13. Dispositif de fermeture selon l'une quelconque des revendications précédentes, caractérisé en ce que les gâchettes sont constitués par des broches magnétiques (20) et en ce que les clés (9, 10, 49) magnétisées par zones sont susceptibles de coulisser en recouvrement de surface ou à plat par rapport aux supports de gâchettes (15, 16, 42, 42', 42", 47).

14. Dispositif de fermeture selon l'une quelconque des revendications précédentes, caractérisé en ce que des poches opposées (19') de l'espace libre complémentaire du genre canal (24, 25, 43, 44, 55, 56) sont décalées les unes par rapport aux autres.

15. Dispositif de fermeture selon l'une quelconque des revendications 2 à 14. caractérisé en ce que l'ouverture d'embouchure (45) est accessible seulement lorsque le support de gâchettes (42) est en position de libération.

16. Dispositif de fermeture selon l'une quelconque des revendications précédentes, caractérisé en ce que l'espace libre complémentaire du genre canal (43, 44) présente une forme arquée à partir de la zone d'embouchure (45).

17. Dispositif de fermeture selon l'une quelconque des revendications précédentes, caractérisé en ce que l'espace libre complémentaire (50) présente la configuration d'une chambre de forme triangulaire tournée vers la direction d'insertion de la clé, avec une base (51) inclinée et descendante dans la direction de la poche (48).

18. Dispositif de fermeture selon l'une quelconque des revendications précédentes, caractérisé en ce que les espaces libres (50) de chambre et complémentaires disposés les uns derrière les autres dans la direction d'insertion de la clé, présentent des largeurs différentes, de façon que la largeur de chambre diminue en s'éloignant de l'extrémité de la serrure du côté de l'insertion de clé.

19. Procédé pour le codage d'une serrure selon la revendication 1, caractérisé en ce que, à partir de l'espace libre complémentaire (24, 25, 43, 44, 50, 55, 56) on déplace une broche à codage magnétique (20, 52) jusqu'à la poche (19', 48) se trouvant reliée à l'espace libre complémentaire.

20. Procédé pour le codage d'une serrure selon la revendication 19, caractérisé en ce que, par l'embouchure d'un espace libre complémentaire du genre canal (24, 25, 43, 45), est insérée au moins une broche (20) à codage magnétique dans l'espace libre complémentaire jusqu'à une profondeur déterminée, et en ce que, depuis ce point, la broche est poussée par l'action de la force magnétique hors de l'espace libre complémentaire, jusque dans la poche (19').

21. Procédé selon la revendication 20, caractérisé en ce que la force magnétique destinée à pousser plus loin la broche magnétique (20) est provoquée par le champ de codage magnétique d'une clé ou d'une pseudo-clé.

22. Procédé selon la revendication 20, caractérisé par un outil d'insertion saisissant la broche magnétique (20) et la déplaçant transversalement à l'espace libre complémentaire du genre canal, dans la poche (19').

23. Procédé selon la revendication 19, caractérisé en ce que la gâchette (52) de la clé (49) disposée dans une ouverture (53) de mise en place, est transportée, au cours de l'insertion de la clé, jusqu'à l'espace libre (50) de chambre et complémentaire en forme de triangle, et de là, est guidée sur la base (51) tombant en pente, dans la poche (48).
